# EUROPÄISCHE PATENTSCHRIFT

(11) **EP 0 675 224 B1**
(45) Veröffentlichungstag und Bekanntmachung des Hinweises auf die Patenterteilung: **18.06.1997**
(21) Anmeldenummer: 95103731.6
(22) Anmeldetag: 15.03.1995
(51) Int. Cl.: D21F 3/02, D21G 1/00

(54) **Pressvorrichtung für bahnförmiges Material**
Press for web material
Presse pour matériau en bande

(30) Priorität: 24.03.1994 DE 4410129
(43) Veröffentlichungstag der Anmeldung: 04.10.1995
(73) Patentinhaber: Voith Sulzer Finishing GmbH, 47803 Krefeld (DE)
(72) Erfinder: van Haag, Rolf, Dr., D-47647 Kerken (DE); Conrad, Hans-Rolf, D-41539 Dormagen (DE)
(74) Vertreter: Knoblauch, Ulrich, Dr.-Ing.

(56) Entgegenhaltungen:
- WO-A-93/23613
- GB-A- 2 199 398
- GB-A- 2 239 268
- US-A- 5 167 768

## Beschreibung

Die Erfindung bezieht sich auf eine Preßvorrichtung für bahnförmiges Material zur Beeinflussung von Parametern, wie Dicke, Glanz oder Glätte, insbesondere zum Glätten einer Papierbahn, mit einem Preßspalt, der zwischen einer vorzugsweise beheizbaren Walze und einem durch ein umlaufendes Band abgedeckten Druckschuh gebildet ist, wobei der Druckschuh eine der Krümmung der Walzenoberfläche angepaßte konkave Druckfläche aufweist und mittels einer Belastungsvorrichtung gegen die Walze drückbar ist.

Eine solche Preßvorrichtung ist aus DE 39 20 204 C2 bekannt. Der Druckschuh wird durch eine mittig angreifende Belastungsvorrichtung, die als Druckgeber in der Form einer Kolben-Zylinder-Einheit, dem über eine Leitung Druckmittel zuführbar ist, ausgebildet ist. Bei einer solchen Preßvorrichtung hat der Preßspalt in Bahnlaufrichtung eine wesentlich größere Länge als beim Zusammenwirken zweier Walzen. Hierdurch wird die Verweilzeit der Bahn im Preßspalt verlängert. Dies bringt insbesondere beim Glätten einer Papierbahn Vorteile.

Bei einer gegebenen Preßvorrichtung ist die Zahl der Möglichkeiten, auf das bahnförmige Material Einfluß zu nehmen, gering. Neben einer Änderung der Walzentemperatur und einer Änderung der Bahngeschwindigkeit kann man lediglich die Belastungskraft und damit die Druckspannung im Preßspalt variieren.

Aus US-A-5 167 768, die sich mit einer Entwässerungspresse für eine Papiermaschine befaßt, ist es bekannt, daß die Belastungsvorrichtung mindestens zwei in Umfangsrichtung der Walze versetzte Belastungselemente aufweist, deren Belastungskräfte je für sich einstellbar sind, und daß der Krümmungsradius der konkaven Druckfläche im unbelasteten Zustand etwas größer ist als der Walzenradius.

Der Erfindung liegt die Aufgabe zugrunde, eine Preßvorrichtung der eingangs beschriebenen Art anzugeben, bei der zusätzliche Möglichkeiten zur Einflußnahme bestehen und daher eine noch bessere Anpassung an die gewünschten Eigenschaften der zu behandelnden Bahn möglich ist.

Diese Aufgabe wird erfindungsgemäß dadurch gelöst, daß die Belastungsvorrichtung mindestens zwei in Umfangsrichtung der Walze versetzte Belastungselemente aufweist, deren Belastungskräfte je für sich einstellbar sind, und daß der Krümmungsradius der konkaven Druckfläche zumindest über einen Teil dieser Druckfläche im unbelasteten Zustand etwas größer als die Summe von Walzenradius, Bahndicke und Banddicke und in Abhängigkeit von den Belastungskräften verkleinerbar ist.

Werden die Belastungskräfte auf den gleichen Wert eingestellt, ergeben sich ähnliche Verhältnisse wie bisher. Stellt man aber die Belastungskräfte unterschiedlich ein, ergibt sich über die Breite des Preßspalts eine veränderliche Druckspannung. Insbesondere kann man trotz gleicher Streckenlast, deren Maximalwert durch die Auslegung der Walze bedingt ist, unterschiedlich hohe Druckspannungen erzeugen. Entweder können alle Belastungselemente mit einer durch die Breite des Preßspalts bedingten relativ niedrigen Belastungskraft arbeiten, oder ein Belastungselement wird mit großer Belastungskraft betrieben, alle anderen Belastungselemente dagegen mit einer verminderten Belastungskraft. Zwischen diesen beiden Extrempositionen kann die Druckspannung bei gleichbleibender Streckenlast stufenlos variiert werden. Dadurch hat man es in der Hand, bestimmte Parameter des bahnförmigen Materials, zum Beispiel Dicke, Glanz oder Glätte des Papiers, gezielt zu beeinflussen. Ferner nimmt die Breite des Preßspalts mit wachsenden Belastungskräften zu, weil sich die Druckfläche immer mehr an die Walzenoberfläche anpaßt. Man kann daher sowohl auf das Druckspannungsprofil als auch auf die Spaltbreite, also die Wirkungsdauer, Einfluß nehmen. Wenn der größere Krümmungsradius nicht über die gesamte Druckfläche, sondern beispielsweise nur über die zweite Hälfte der Druckfläche vorgesehen ist, kann mit der Belastungskraft in der ersten Hälfte die Druckspannung und mit der Belastungskraft in der zweiten Hälfte die Preßspaltbreite variiert werden.

Mit Vorteil sind die Belastungselemente als Kolben-Zylinder-Einheiten ausgebildete Druckgeber, deren Druckräumen Druckmittel mit unterschiedlichem Druck zuführbar ist. Solche Belastungselemente lassen sich mit Hilfe von Druckregelventilen besonders leicht steuern und den Gegebenheiten anpassen.

Des weiteren ist es günstig, daß die Druckfläche mindestens zwei in Umfangsrichtung der Walze versetzte, durch das Band abgedeckte Taschen aufweist, die jeweils über einen Drosselkanal mit dem Druckraum unterschiedlicher Druckgeber verbunden sind. Das Abdeckband wird hierbei weitgehend reibungsfrei über die Druckfläche geführt und großflächig durch das Druckmittel belastet.

In der einfachsten Ausführungsform ist dafür gesorgt, daß zwei in Umfangsrichtung versetzte Belastungselemente vorgesehen und symmetrisch zur Mittelebene des Druckschuhs angeordnet sind. In aller Regel reichen zwei Belastungselemente auch aus, um die in der Praxis auftretenden Forderungen zu erfüllen.

Die Erfindung wird nachstehend anhand der Zeichnung näher erläutert. Es zeigen:
- Fig. 1: schematisch eine Preßvorrichtung, deren Ausführungsform nicht beansprucht wird, und
- Fig. 2: eine erfindungsgemäße Preßvorrichtung.

Die in Fig. 1 veranschaulichte Preßvorrichtung weist eine Walze 1 auf, die einen Antrieb 2 besitzt und mittels einer Induktionsheizung 3 beheizbar ist. An einem Träger 4 ist ein Druckschuh 5 abgestützt. Statt eines Druckschuhs können auch mehrere in Walzenlängsrichtung hintereinander angeordnete Druckschuhe vorgesehen sein. Der Druckschuh besitzt eine konkave Druckfläche 6, die durch ein elastisches endloses Band 7 abgedeckt ist, dessen Geschwindigkeit vorzugsweise gleich der Umfangsgeschwindigkeit der Walze 1 bzw. der Bahngeschwindigkeit ist. Zwischen Druckfläche 6 und Oberfläche 8 der Walze 1 befindet sich ein Preßspalt 9, in dem eine Bahn 10, insbesondere eine Papierbahn, durch Druck und Temperatur behandelt wird. Die Pfeile P1, P2 und P3 geben die Bewegungsrichtung der Walzenoberfläche, des Abdeckbandes 7 bzw. der Bahn 10 an.

Der Druckschuh 5 ist mit zwei symmetrisch zur Mittelebene angeordneten Belastungselementen 11 und 12 versehen, die jeweils als Druckgeber mit Kolben 13, Zylinder 14, Druckraum 15 und Druckmittelzuleitung 16 versehen sind. In der Druckfläche 6 sind zwei in Umfangsrichtung der Walze versetzte Taschen 17 und 18 vorgesehen, die jeweils über einen Drosselkanal 19 mit dem Druckraum 15 des zugehörigen Belastungselements verbunden sind. Die Taschen 17 und 18 sind durch das elastische Band 7 abgedeckt, so daß sich eine hydrostatische Lagerung des Bandes ergibt.

Der Krümmungsradius der Druckfläche 6 ist gleich der Summe aus dem Radius der Walze 1, der Dicke der Papierbahn 10 und der Dicke des Bandes 7. Werden die Belastungselemente 11 und 12 mit gleichem Druck beaufschlagt, ergibt sich über die gesamte Breite der Druckfläche 6 annähernd die gleiche Druckspannung. Führt man jedoch dem Belastungselement 11 einen höheren Druck als dem Belastungselement 12 zu, ergibt sich ein gestuftes Druckspannungsprofil im Preßspalt 9. Hierbei sind die den Belastungselementen 11 und 12 zuzuführenden Drücke frei wählbar. Eine Begrenzung ist nur dadurch gegeben, daß die maximal zulässige Streckenlast der Walze nicht überschritten wird.

Bei der Ausführungsform nach Fig. 2 werden für gleiche Teile dieselben Bezugszeichen wie in Fig. 1 verwendet, für abgewandelte Teile um 100 erhöhte Bezugszeichen. Unterschiedlich ist im wesentlichen, daß die Druckfläche 106 in der ersten Hälfte a einen Radius besitzt, der gleich der Summe aus dem Walzenradius, der Dicke der Bahn 10 und der Dicke des Bandes 7 ist, während in der zweiten Hälfte b der Radius etwas größer ist. Dies hat zur Folge, daß im unbelasteten Zustand die wirksame Breite des Preßspalts 109 auf die erste Hälfte a beschränkt ist. Die vom Belastungselement 11 ausgeübte Belastungskraft setzt sich in eine entsprechende Druckspannung in der ersten Hälfte a um. Wenn die Belastungskraft im Belastungselement 12 ansteigt, verformt sich die zweite Hälfte b der Druckfläche 106 allmählich, so daß sich der wirksame Preßspalt 109 zunehmend vergrößert. Gleichzeitig wirken zunehmend Kräfte im Preßspalt, so daß sich nicht nur die Breite dieses Spaltes, sondern auch das Druckspannungsprofil ändert. Insbesondere kann mit dem ersten Belastungselement 11 die Höhe der Druckspannung und mit dem zweiten Belastungselement 12 die Breite des Preßspalts 109 beeinflußt werden.

Von den dargestellten Ausführungsformen kann in vielfacher Hinsicht abgewichen werden, ohne den Grundgedanken der Erfindung zu verlassen. Insbesondere können mehr als zwei Belastungselemente in Umfangsrichtung hintereinander angeordnet sein. Die Belastungselemente können auch in Richtung der Walzenachse hintereinander angeordnet sein, um zusätzlich einen Durchbiegungsausgleich zu schaffen. Es besteht auch die Möglichkeit, die Walze 1 als Durchbiegungsausgleichswalze auszubilden, bei der ein Walzenmantel über Stützelemente auf einem drehfest gehaltenen Träger abgestützt ist.

## Patentansprüche

1. Preßvorrichtung für bahnförmiges Material zur Beeinflussung von Parametern, wie Dicke, Glanz oder Glätte, insbesondere zum Glätten einer Papierbahn, mit einem Preßspalt (109), der zwischen einer vorzugsweise beheizbaren Walze (1) und einem durch ein umlaufendes Band (7) abgedeckten Druckschuh gebildet ist, wobei der Druckschuh eine der Krümmung der Walzenoberfläche angepaßte konkave Druckfläche (106) aufweist und mittels einer Belastungsvorrichtung gegen die Walze drückbar ist, dadurch gekennzeichnet, daß die Belastungsvorrichtung mindestens zwei in Umfangsrichtung der Walze versetzte Belastungselemente (11, 12) aufweist, deren Belastungskräfte je für sich einstellbar sind, und daß der Krümmungsradius der konkaven Druckfläche (106) zumindest über einen Teil dieser Druckfläche im unbelasteten Zustand etwas größer als die Summe von Walzenradius, Bahndicke und Banddicke und in Abhängigkeit von den Belastungskräften verkleinerbar ist.

2. Preßvorrichtung nach Anspruch 1, dadurch gekennzeichnet, daß die Belastungselemente (11, 12) als Kolben-Zylinder-Einheiten ausgebildete Druckgeber sind, deren Druckräumen (15) Druckmittel mit unterschiedlichem Druck zuführbar ist.

3. Preßvorrichtung nach Anspruch 2, dadurch gekennzeichnet, daß die Druckfläche (106) mindestens zwei in Umfangsrichtung der Walze (1) versetzte, durch das Band (7) abgedeckte Taschen (17, 18) aufweist, die jeweils über einen Drosselkanal (19) mit dem Druckraum (13) unterschiedlicher Druckgeber verbunden sind.

4. Preßvorrichtung nach einem der Ansprüche 1 bis 3, dadurch gekennzeichnet, daß zwei in Umfangsrichtung versetzte Belastungselemente (11, 12) vorgesehen und symmetrisch zur Mittelebene des Druckschuhs (5) angeordnet sind.

## Claims

1. Pressing device for web-like material for influencing parameters such as thickness, brightness or smoothness, in particular for calendering a paper web, with a pressing gap (109) which is formed between a preferably heatable roller (1) and a pressure block covered by a rotating belt (7), wherein the pressure block comprises a concave pressure surface (106) adapted to the curvature of the roller surface and can be pressed against the roller by means of a loading device, characterised in that the loading device comprises at least two loading elements (11, 12) which are offset in the circumferential direction of the roller and of which the loading forces, are each adjustable independently, and in that the radius of curvature of the concave pressure surface (106) at least over part of this pressure surface in the unloaded state is slightly larger than the sum of roller radius, web thickness and belt thickness and can be reduced as a function of the loading forces.

2. Pressing device according to claim 1, characterised in that the loading elements (11, 12) are pressure transducers which are constructed as piston and cylinder units and to the pressure chambers (15) of which pressure medium can be supplied at different pressure.

3. Pressing device according to claim 2, characterised in that the pressure surface (106) comprises at least two recesses (17, 18) which are offset in the circumferential direction of the roller (1) and covered by the belt (7) and which are in each case connected by a throttle channel (19) to the pressure chamber (13) of different pressure transducers.

4. Pressing device according to any of claims 1 to 3, characterised in that two loading elements (11, 12) offset in the circumferential direction are provided and arranged symmetrically to the centre plane of the pressure block (5).

## Revendications

1. Presse pour matériau en bande afin d'influer sur des paramètres, tels que l'épaisseur, le brillant ou le lissé, notamment afin de lisser une bande de papier, avec une fente de presse (109) qui est formée entre un rouleau (1) pouvant de préférence être chauffé et un patin presseur recouvert d'un ruban (7) rotatif, le patin presseur ayant une surface de pression (106) concave adaptée à la courbure de la surface du rouleau et pouvant être appuyé contre le rouleau au moyen d'un dispositif de charge, caractérisée en ce que le dispositif de charge comporte au moins deux éléments de charge (11, 12), qui sont décalés dans la direction circonférentielle du rouleau et dont les intensités de charge sont réglables séparément les unes des autres, et le rayon de courbure de la surface de pression (106) concave est, au moins sur une partie de cette surface de pression et à l'état non chargé, un peu plus grand que la somme du rayon du rouleau, de l'épaisseur de la bande et de l'épaisseur du ruban et peut être diminué en fonction des intensités de charge.

2. Presse selon la revendication 1, caractérisée en ce que les éléments de charge (11, 12) sont des dispositifs exerçant une pression qui sont conçus comme des unités pistons-cylindres et dont les espaces de compression (15) peuvent être alimentés avec des produits de compression sous différentes pressions.

3. Presse selon la revendication 2, caractérisée en ce que la surface de pression (106) comporte au moins deux poches (17, 18) qui sont décalées dans la direction circonférentielle du rouleau (1), qui sont recouvertes par le ruban (7) et qui sont reliées chacune par l'intermédiaire d'un canal d'étranglement (19) à l'espace de compression (13) de différents dispositifs exerçant une pression.

4. Presse selon l'une des revendications 1 à 3, caractérisée en ce que deux éléments de charge (11, 12) sont prévus décalés dans la direction circonférentielle et sont disposés symétriquement par rapport au plan médian du patin presseur (5).
